# FASCICULE DE BREVET EUROPEEN

(11) **EP 1 758 796 B1**
(45) Date de publication et mention de la délivrance du brevet: **21.11.2012**
(21) Numéro de dépôt: 04805632.9
(22) Date de dépôt: 03.12.2004
(51) Int. Cl.: B65D 33/00, B65D 33/24, B65D 33/25, B65B 61/18, B65D 30/20

(54) **SACHET D'EMBALLAGE, NOTAMMENT POUR COUCHES DE BEBES**
VERPACKUNGSBEUTEL FÜR BEISPIELSWEISE WINDELN
PACKAGING BAG FOR NAPPIES, FOR EXAMPLE

(30) Priorité: 04.12.2003 FR 0314276
(43) Date de publication de la demande: 07.03.2007
(73) Titulaire: S2F FLEXICO, 60119 Henonville (FR)
(72) Inventeur: DOUE, Philippe, Résidence St. Georges, 60200 Compiegne (FR)
(74) Mandataire: Texier, Christian
(86) Numéro de dépôt international: PCT/FR2004/003113
(87) Numéro de publication internationale: WO 2005/056406

(56) Documents cités:
- EP-A- 1 321 381
- WO-A1-93/19996
- US-A- 4 355 494
- US-B1- 6 325 543

## Description

La présente invention concerne le domaine des sachets d'emballage.

Plus précisément, la présente invention concerne de préférence le domaine des sachets d'emballage comprenant des moyens d'ouverture/fermeture susceptibles de multiples ouvertures et fermetures successives, par exemple et non limitativement sous forme de profilés complémentaires.

Le document EP-A-1321381 illustre un exemple de sachet d'emballage connu, susceptible de multiples ouvertures et fermetures successives. Ce sachet comprend un soufflet replié sur lui-même et maintenu dans cette position par un élément de fermeture amovible, permettant selon les cas, une utilisation unique ou multiple. Il comprend aussi un second élément assurant une ouverture refermable.

Le but de la présente invention est de perfectionner les sachets connus.

Un but particulier de la présente invention est de proposer des sachets destinés à recevoir un contenu sous forte pression, par exemple des couches de bébés ou équivalents, tout en permettant un accès aisé au contenu dès le premier retrait.

Ce but est atteint dans le cadre de la présente invention, grâce à un sachet d'emballage conforme à la revendication 1 annexe.

Le document WO93/19996 décrit des sachets d'emballage, notamment pour frites, pouvant comporter un soufflet à leur base. Ces sachets sont réalisés à partir d'une feuille plissée. Les plis peuvent être fixés sur un seul côté de sorte que lorsque l'on tire sur les plis dans un sens perpendiculaire au pli, ceux-ci peuvent être défaits. Le document propose également une variante de sachet comprenant un rabat maintenu par exemple par un autocollant ou tout autre système disponible sur le marché.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 représente schématiquement une vue en perspective d'un sachet d'emballage conforme à la présente invention avant formation des soufflets repliés,
- la figure 2 représente une vue schématique en perspective du même sachet après pliage des soufflets,
- la figure 3 représente une vue en coupe transversale d'un ensemble de fermeture conforme à la présente invention équipé d'un curseur,
- la figure 4 représente une vue partielle d'une variante de réalisation de la figure 2, et
- les figures 5 à 7 représentent variantes qui ne sont pas conformes à la présente invention.

On a représenté schématiquement sur les figures 1 et 2 annexées, un sachet conforme à la présente invention, à deux stades successifs de sa fabrication.

Comme on le voit sur la figure 1, à l'origine, le sachet conforme à la présente invention comprend un corps de sachet 10 globalement tubulaire présentant une embouchure d'ouverture 12 et un fond 14 à son extrémité opposée. De préférence, le corps de sachet 10 est défini par quatre parois principales orthogonales entre elles. Sa section est ainsi globalement carré ou rectangulaire. Deux de ces parois sont illustrées sur la figure 1 sous les références 15 et 16. Les deux parois additionnelles sont respectivement parallèles et perpendiculaires à chacune de ces deux parois 15 et 16.

Les parois du sachet peuvent faire l'objet de nombreux modes de réalisation.

Il s'agit de préférence de parois en matériau thermoplastique.

Ces parois peuvent être mono ou multi-couche(s) et mono ou multi-matériau(x). Le cas échéant, il peut s'agir d'un support papier revêtu d'une couche de matériau thermoplastique, ou encore d'une couche thermoplastique métallisée.

Le sachet 10 peut être réalisé à l'aide d'une feuille unique ou de plusieurs feuilles, par exemple deux feuilles soudées entre elles au niveau de leurs bords, de préférence selon des arêtes reliant les parois principales, par exemple l'arête commune aux parois 15 et 16.

Dans le cadre de la présente invention, les deux parties 20 et 21 du corps de sachet 10, adjacentes respectivement au fond 14 et à l'embouchure 12, sont repliées sur elles-mêmes sous forme respective de deux soufflets. Les parties 20 et 21 du sachet 10 repliées sous forme de deux soufflets possèdent une longueur ℓ1 sensiblement égale à deux fois la largeur ℓ2 du sachet. Les longueurs ℓ1 et largeur ℓ2 précitées du sachet sont considérées perpendiculairement à la ligne 22 de pliage des soufflets.

L'opération de pliage précitée est schématisée par une flèche référencée P pour chaque soufflet sur la figure 1. Les soufflets respectivement obtenus à partir du fond 14 et de l'embouchure 12 sont référencés 24 et 28 sur la figure 2.

Comme on le voit sur la figure 2, les soufflets 24 et 28 couvrent ainsi la totalité de la section du sachet de sorte qu'après réalisation des soufflets 24 et 28, à chaque extrémité, le sachet 10 présente une triple épaisseur sous forme de couches référencées 25, 26 et 27 pour les deux soufflets sur la figure 2.

Les soufflets 24 et 28 sont maintenus dans cette position par deux éléments de liaison amovible respectifs. Ceux-ci peuvent faire l'objet de nombreuses variantes de réalisation.

Selon un premier mode de réalisation, les éléments de liaison amovible précités peuvent être formés d'une bande autocollante. Une telle bande autocollante peut être prévue sur chaque extrémité du sachet et des soufflets sous forme de la bande référencée 30 sur la figure 1, ou encore sur l'une des parois 16 du sachet destinée à recevoir l'extrémité des soufflets, sous forme de la bande référencée 32 sur la figure 1, ou encore de deux bandes autocollantes complémentaires correspondant aux deux bandes 30 et 32 représentées sur la figure 1. (Ces deux bandes 30 et 32 étant portées en contact lors du pliage des soufflets 24 et 28).

Les bandes 30 et/ou 32 précitées s'étendent parallèlement à la ligne de pliage 22 sensiblement sur toute la hauteur ℓ3 du sachet, ladite hauteur ℓ3 étant considérée parallèlement à la ligne de pliage 22.

Selon une autre variante de réalisation, le moyen de liaison amovible peut être formé d'éléments complémentaires situés respectivement au niveau des bandes 30 et 32 précitées représentées sur la figure 1, c'est-à-dire l'un sur les extrémités du sachet coïncidant avec les extrémités des soufflets 24 et 28 et l'autre au niveau d'une paroi 16 du corps de sachet destinée à recevoir les extrémités des soufflets 24 et précitées.

A titre d'exemple non limitatif, de tels éléments complémentaires peuvent être formés de structures complémentaires de type velours/crochet ou encore de profilés mâle/femelle complémentaires, ou même de structures en crochets complémentaires (éventuellement actionnés par un curseur).

De tels éléments de liaison sont bien connus de l'homme de l'art et ne seront donc pas décrits dans le détail par la suite.

Dans le cadre de la présente invention, le sachet comporte en outre au moins un élément de fermeture, prévu au niveau d'un soufflet, susceptible de multiples ouvertures/fermetures. Un tel ensemble de fermeture est référencé 50 sur les figures annexées.

Plus précisément encore de préférence, la disposition de l'élément de fermeture 50 est telle que celui-ci ne soit pas sollicité par le contenu du sachet quand le soufflet concerné est maintenu replié par un élément de liaison 30, 32.

L'ensemble de fermeture 50 est prévu sur une arête d'un soufflet, transversalement à la ligne de pliage 22.

L'ensemble de fermeture 50 peut lui-même faire l'objet de nombreuses variantes. Il peut s'agir d'un élément autocollant, d'éléments complémentaires de type velours-/crochet, d'éléments complémentaires de type mâle/femelle ou encore d'éléments complémentaires de type crochet.

On a représenté sur la figure 3 annexée une variante avantageuse de la présente invention dans laquelle l'élément de fermeture 50 est ainsi formé de deux profilés complémentaires 52, 54 comprenant respectivement un élément 53 de type mâle et un élément 55 complémentaire de type femelle.

Tous ces moyens sont bien connus de l'homme de l'art. Ils ne seront donc pas décrits dans le détail par la suite.

Le cas échéant, ces moyens d'ouverture/fermeture composant l'élément 50 peuvent être commandés par un curseur 60.

Un tel curseur a été schématisé sur la figure 3 annexée.

Là encore, il peut faire l'objet de nombreux modes de réalisation.

Un tel curseur 60 comprend de préférence une semelle 62 qui porte deux toiles latérales 64, 65 et un muret central 66 définissant entre eux deux canaux 67, 68 non parallèles recevant respectivement au moins le sommet de l'un des deux voiles support 52, 54 dudit au moins un élément de fermeture 50 de sorte que selon le sens de déplacement du curseur 60, celui-ci sollicite l'élément 50 respectivement à l'ouverture et à la fermeture. Le cas échéant, mais cette disposition n'est pas impérative, le muret central 66 peut pénétrer entre les profilés complémentaires 53, 55.

Une fois le soufflet 24 situé au niveau du fond 14, replié et maintenu par les moyens de liaison 30 et 32 associés, le sachet 10 peut être rempli sous pression de manière conventionnelle par l'embouchure 12 puis l'autre soufflet 28 situé au niveau de l'embouchure 12 est replié et maintenu par les moyens de liaison 30 et 32 associés.

A l'utilisation, pour faciliter l'accès au contenu du sachet, il suffit de rompre l'un au moins des éléments de liaison 30, 32, de préférence les deux, pour déployer l'un au moins des soufflets 24 ou 28 de préférence les deux. Il suffit d'ouvrir l'élément 50 pour accéder aisément au contenu du sachet, même si celui-ci est placé sous pression dans un sachet 10 initialement étanche.

La présente invention permet en particulier de faciliter l'accès à des changes pour bébés.

La présente invention présente par ailleurs l'avantage de rigidifier les extrémités des sachets ou sacs 10, notamment au niveau du fond. En effet comme on le voit sur la figure 2, le fond du sachet comprend trois épaisseurs 25, 26, 27. Il en est de même pour l'embouchure. Ceci est extrêmement intéressant pour le positionnement en rayonnage en magasin.

Bien entendu la présente invention n'est pas limitée aux modes de réalisation particuliers qui viennent d'être décrits mais s'étend à toute variante conforme à son esprit.

En variante, comme on l'a représenté sur la figure 4, l'ensemble de fermeture 50 équipé de préférence d'un curseur 60 peut être disposé sur l'extrémité d'un soufflet 24 (ou 28), parallèlement à la ligne de pliage 22 et non point transversalement à celle-ci comme indiqué précédemment.

Par ailleurs, et sous réserve de disposer d'un ensemble de fermeture 50 apte à résister à la pression interne du sachet avant intervention de l'utilisateur, l'ensemble de fermeture 50 peut être prévu en un tout autre lieu du sachet.

Selon une variante qui ne fait pas partie de la présente invention, illustrée sur la figure 5, le curseur est placé hors soufflet, par exemple entre les soufflets, au niveau du fond 14.

Dans le cadre de la présente invention, les moyens de liaison amovible 30, 32, et l'élément de fermeture 50 peuvent être venus de matière sur le film composant la paroi de sachet, lors de la fabrication de ce film, ou encore être formés initialement d'éléments séparés rapportés, par exemple par soudure, sur le film composant le sachet.

Selon les modes de réalisation précédemment décrits, les soufflets 24 et 28, respectivement prévus au niveau du fond 14 et de l'embouchure 12, s'étendent dans un plan globalement perpendiculaire à la direction d'introduction du contenu dans le sachet 10, par l'embouchure 12.

Selon les variantes illustrées sur les figures 5 à 7 , qui ne font pas partie de la présente invention, au contraire, les soufflets 24 et 28 s'étendent dans un plan globalement parallèle à la direction d'introduction du contenu dans le sachet 10 par l'embouchure 12. A cette fin, selon les figures 5 à 7, les soufflets 24 et 28 sont repliés sur eux-mêmes contre l'une des faces entourant l'embouchure d'ouverture 12.

Comme on le voit sur la figure 7, selon une variante qui ne fait pas partie, de l'invention chaque soufflet 24 ou 28 peut couvrir une partie seulement de la surface de la paroi du corps de sachet 10 contre laquelle lesdits soufflets 24 et 28 sont repliés.

## Revendications

1. Sachet d'emballage à soufflet comprenant un corps de sachet (10) tubulaire présentant une embouchure d'ouverture (12) et un fond (14) à son extrémité opposée, dans lequel les deux parties (20, 21) du corps de sachet adjacentes respectivement au fond (14) et à l'embouchure (12) sont repliées sur elles-mêmes sous forme de deux soufflets (24,28) possédant chacun une longueur (ℓ₁) sensiblement égale à deux fois la largeur (ℓ₂) du sachet, les longueur (ℓ₁) et largeur (ℓ₂) précitées étant considérées perpendiculairement à la ligne de pliage (22) des soufflets (24,28) de sorte que les deux soufflets (24, 28) repliés contre des faces du corps de sachet (10) diamétralement opposées couvrent chacun la totalité de la section du sachet, où le sachet comprend en outre des éléments de liaison amovible (30, 32) respectifs qui maintiennent les soufflets (24,28) en position repliée, et un élément (50) de fermeture susceptible de multiples ouvertures/fermetures successives, prévu sur une arête d'un soufflet (24, 28).

2. Sachet selon la revendication 1, **caractérisé par le fait que** l'élément de fermeture (50) s'étend perpendiculairement à la ligne de pliage (22) d'un soufflet (24,28).

3. Sachet selon la revendication 1, **caractérisé par le fait que** l'élément de fermeture (50) s'étend parallélement à la ligne de pliage (22) d'un soufflet (24, 28),

4. Sachet selon l'une des revendications 1 à 3, **caractérisé par le fait qu'**un élément de liaison,amovible (30, 32) comprend au moins une bande autocollante.

5. Sachet selon l'une des revendications 1 à 3, **caractérisé par le fait qu'**un élément de liaison amovible (30,32) comprend des éléments complémentaires de type velours/crochet

6. Sachet selon l'une des revendications 1 à 3, **caractérisé par le fait qu'**un élément de liaison amovible (30,32) comprend deux profilés comprenant des éléments complémentaires de type mâle/femelle ou crochet.

7. Sachet selon la revendication 6, **caractérisé par le fait qu'**un élément de liaison amovible (30,32) est commandé par un curseur.

8. Sachet selon l'une des revendications 1 à 7, **caractérisé par le fait que** l'élément de fermeture (50) comprend un élément autocollant.

9. Sachet selon l'une des revendications 1 à 7, **caractérisé par le fait que** l'élément de fermeture (50) comprend un élément de type velours/crochet.

10. Sachet selon l'une des revendications 1 à 7, **caractérisé par le fait que** l'élément de fermeture comprend deux profilés complémentaire (53,55) type mâle/femelle ou de type crochet.

11. Sachet selon la revendication 10, **caractérisé par le fait que** l'élément de fermeture est commandé par un curseur (60).

12. Sachet selon l'une des revendications 1 à 11, **caractérisé par le fait que** l'élément de liaison amovible (30) comprend une bande située sur l'extrémité du souffle (24,28), parallélement à la ligne de pliage (22) du soufflet et ce sensiblement sur toute la hauteur (ℓ3) du sachet.

13. Sachet selon l'une des revendications à 12, **caractérisé par le fait que** l'élément de liaison amovible comprend, une bande (32) parallèle à la ligne de pliage (22) du soufflet (24, 28), sur la paroi (16) du corps de sachet (10) recevant l'extrémité du soufflet (24, 28).

14. Sachet selon l'une des revendications 1 à 13, **caractérisé par le fait que** l'élément de liaison amovible comprend deux bandes (30, 32) parallèles à la ligne de pliage (22) du soufflet prévues respectivement sur l'extrémité du soufflet (24, 28) et sur la paroi (16) du corps de sachet (10) destinée à recevoir cette extrémité.

## Claims

1. A packaging bag with gusset comprising a tubular bag body (10) having an opening mouth (12) and a bottom (14) at its opposite end, wherein the two parts (20, 21) of the bag body respectively adjacent to the bottom (14) and the mouth (12) are folded over in the form of two gussets (24, 28) each having a length (l₁) substantially equal to twice the width (l₂) of the bag, the above-mentioned length (l₁) and width (l₂) being considered perpendicular to the fold line (22) of the gussets (24, 28) so that the two gussets (24, 28) folded against diametrically opposite faces of the bag body (10) each cover the entirety of the cross-section of the bag, wherein the bag further comprises respective detachable connecting elements (30, 32) which hold the gussets (24, 28) in folded position, and a closure element (50) suitable for multiple successive opening/closures provided on one edge of a gusset (24, 28).

2. A bag according to claim 1, **characterised by** the fact that the closure element (50) extends perpendicular to the fold line (22) of a gusset (24, 28).

3. A bag according to claim 1, **characterised by** the fact that the closure element (50) extends parallel to the fold line (22) of a gusset (24, 28).

4. A bag according to one of claims 1 to 3, **characterised by** the fact that a detachable connecting element (30, 32) comprises at least one self-adhesive strip.

5. A bag according to one of claims 1 to 3, **characterised by** the fact that a detachable connecting element (30, 32) comprises mating elements of hook and loop type.

6. A bag according to one of claims 1 to 3, **characterised by** the fact that a detachable connecting element (30, 32) includes two extrusions that have complementary elements of the male/female or hooked type.

7. A bag according to claim 6, **characterised by** the fact that a detachable connecting element (30, 32) is operated by a slide.

8. A bag according to one of claims 1 to 7, **characterised by** the fact that the closure element (50) includes a self-adhesive element.

9. A bag according to one of claims 1 to 7, **characterised by** the fact that the closure element (50) includes an element of the hook and loop type.

10. A bag according to one of claims 1 to 7, **characterised by** the fact that the closure element (50) includes two complementary extrusions (53, 55) of the male/female or hooked type.

11. A bag according to claim 10, **characterised by** the fact that the closure element (50) is operated by a slide (60).

12. A bag according to one of claims 1 to 11, **characterised by** the fact that the detachable connecting element (30) includes a strip located on the end of the gusset (24, 28), parallel to the fold line (22) of the gusset and substantially over the full height (ℓ3) of the bag.

13. A bag according to one of claims 1 to 12, **characterised by** the fact that the detachable connecting element includes a strip (32) parallel to the fold line (22) of the gusset (24, 28), on the wall (16) of the bag body (10) receiving the end of the gusset (24, 28),

14. A bag according to one of claims 1 to 13, **characterised by** the fact that the detachable connecting element includes two strips (30, 32) parallel to the fold line (22) of the gusset provided respectively on the end of the gusset (24, 28) and on the wall (16) of the bag body (10) intended to receive this end.

## Patentansprüche

1. Faltbarer Verpackungsbeutel mit einem schlauchförmigen Beutelkörper (10), der eine Mündungsöffnung (12) und einen Boden (14) an dessen gegenüberliegendem Ende aufweist, wobei zwei Abschnitte (20, 21) des Beutelkörpers, die entsprechend an dem Boden (14) und an der Mündung (12) angrenzen, in Form von zwei Seitenfalten (24, 28) gefaltet sind, wovon jede eine Länge (l₁) von etwa gleich zwei Mal der Breite (l₂) des Beutels hat, wobei die Länge (l₁) und die Breite (l₂) senkrecht zu einer Faltlinie (22) der Seitenfalten (24, 28) zu sehen sind, so dass die zwei Seitenfalten (24, 28), die gegen diametral entgegengesetzte Flächen des Beutelkörpers (10) gefaltet sind, jeweils den gesamten Beutelabschnitt bedecken, wo der Beutel weiterhin entsprechende lösbare Verbindungselemente (30, 32), die die Seitenfalten (24, 28) in gefalteter Position halten, und ein Verschlusselement (50) hat, das für mehrfaches aufeinanderfolgendes Öffnen/Verschließen geeignet ist und an einer Kante an einer Seitenfalte (24, 28) vorgesehen ist.

2. Beutel gemäß Anspruch 1, **dadurch gekennzeichnet, dass** sich das Verschlusselement (50) senkrecht zu der Faltlinie (22) von einer Seitenfalte (24, 28) erstreckt.

3. Beutel gemäß Anspruch 1, **dadurch gekennzeichnet, dass** sich das Verschlusselement (50) parallel zu einer Faltlinie (22) von einer Seitenfalte (24, 28) erstreckt.

4. Beutel gemäß einem der Ansprüche 1 bis 3, **dadurch gekennzeichnet, dass** das lösbare Verbindungselement (30, 32) zumindest ein selbsthaftendes Band umfasst.

5. Beutel gemäß einem der Ansprüche 1 bis 3, **dadurch gekennzeichnet, dass** das lösbare Verbindungselement (30, 32) komplementäre Elemente der Art Velours/Häkchen aufweist.

6. Beutel gemäß einem der Ansprüche 1 bis 3, **dadurch gekennzeichnet, dass** das lösbare Verbindungselement (30, 32) zwei Profile umfasst, die komplementäre Elemente der Art männlich/weiblich oder der Hakenart umfassen.

7. Beutel gemäß Anspruch 6, **dadurch gekennzeichnet, dass** das lösbare Verbindungselement (30, 32) über einen Schieber gesteuert wird.

8. Beutel gemäß einem der Ansprüche 1 bis 7, **dadurch gekennzeichnet, dass** das Verschlusselement (50) ein selbsthaftendes Element umfasst.

9. Beutel gemäß einem der Ansprüche 1 bis 7, **dadurch gekennzeichnet, dass** das Verschlusselement (50) ein Element der Art Velours/Häkchen umfasst.

10. Beutel gemäß einem der Ansprüche 1 bis 7, **dadurch gekennzeichnet, dass** das Verschlusselement zwei komplementäre Profile (53, 55) der Art männlich/weiblich oder der Hakenart umfasst.

11. Beutel gemäß Anspruch 10, **dadurch gekennzeichnet, dass** das Verschlusselement durch einen Schieber (60) gesteuert wird.

12. Beutel gemäß einem der Ansprüche 1 bis 11, **dadurch gekennzeichnet, dass** das lösbare Verbindungselement (30) ein Band umfasst, das an dem Ende der Seitenfalte (24, 28) parallel zu einer Faltlinie (22) der Seitenfalte angeordnet ist, und dies in etwa über die gesamte Höhe (13) des Beutels.

13. Beutel gemäß einem der Ansprüche 1 bis 12, **dadurch gekennzeichnet, dass** das lösbare Verbindungselement ein Band (32), das parallel zu der Faltlinie (22) der Seitenfalte (24, 28) an der Wandung (16) des Beutelkörpers (10) ist, dabei das Ende der Seitenfalte (24, 28) aufnehmend, umfasst.

14. Beutel gemäß einem der Ansprüche 1 bis 13, **dadurch gekennzeichnet, dass** das lösbare Verbindungselement zwei Bänder (30, 32) umfasst, die parallel zu der Faltlinie (22) der Seitenfalte sind und jeweils an dem Ende der Seitenfalte (24, 28) und an der Wandung (16) des Beutelkörpers (10) vorgesehen sind, die eingerichtet ist, dieses Ende aufzunehmen.
